# EUROPÄISCHE PATENTSCHRIFT

(11) **EP 0 727 540 B1**
(45) Veröffentlichungstag und Bekanntmachung des Hinweises auf die Patenterteilung: **24.10.2001**
(21) Anmeldenummer: 96102373.6
(22) Anmeldetag: 16.02.1996
(51) Int. Cl.: E04D 1/04

(54) **Falzziegel**
Roof tile
Tuile de couverture

(30) Priorität: 17.02.1995 DE 29502653 U
(43) Veröffentlichungstag der Anmeldung: 21.08.1996
(73) Patentinhaber: Ludowici, Michael Christian, D-85540 Haar (DE)
(72) Erfinder: Ludowici, Michael Christian, D-85540 Haar (DE)
(74) Vertreter: Grünecker, Kinkeldey, Stockmair & Schwanhäusser Anwaltssozietät

(56) Entgegenhaltungen:
- DE-A- 2 738 392
- DE-A- 4 200 012
- DE-A- 4 327 788
- DE-U- 8 914 778

## Beschreibung

Die Erfindung betrifft einen Falzziegel mit wenigstens einer Kopf- und einer Fußverfalzung, wobei in letztere an der Ziegelunterseite in Ziegellängsrichtung verlaufende Längsrippen münden, die teilweise am Ziegelkopf beginnen, wobei weiterhin an der Ziegelunterseite, unterseitig einer äußeren Kopffalzrippe der Kopfverfalzung in Querrichtung eine Kassettenrippe vorhanden ist, die sich im wesentlichen über die Breite des Falzziegels erstreckt und zur Bildung eines unterseitigen Kassettengefaches einstückig mit den in Ziegellängsrichtung verlaufenden Rippen verbunden ist.

Die DE-A-27 38 392 zeigt einen Falzziegel der ebengenannten Art. Die Kassettenrippe befindet sich unterseitig einer äußeren Kopffalzrippe und steht in Verbindung mit insgesamt fünf Längsrippen an der Unterseite des Ziegels. Der bekannte Ziegel hat sich bewährt, er verfügt jedoch gerade im Bereich des Kopffalzteils über eine relativ große Scherbenstärke und Bauhöhe.

Der Erfindung liegt die Aufgabe zugrunde, einen Falzziegel der eingangs genannten Art zu schaffen, der eine geringere Bauhöhe, beziehungsweise Scherbenstärke aufweist und dennoch ausreichend trittfest ist.

Diese Aufgabe wird erfindungsgemäß dadurch gelöst, dass die Kassettenrippe sich bei der Eindeckung in eine Nut eines überdeckten Nachbarziegels legt, die sich am seitenfalzseitigen Ende der äußeren Kopffalzrippe des Nachbarziegels befindet.

Vorteilhaft ist die Tatsache, daß die an der Ziegelunterseite vorhandene Kassettenrippe die oberseitige Oberflächenstruktur, zum Beispiel die Kopfverfalzung ergänzt. Bedingt durch den Wunsch, daß die Kopfverfalzung eine gewisse Verschiebelänge beim Eindecken ermöglicht, wird die Kopffalznut zunehmend breiter gehalten. Damit entsteht die Gefahr eines Bruchgrabens, der beidseitig von den Kopffalzrippen begrenzt ist. Die unterseitige Kassettenkonstruktion wirkt dieser Bruchgefahr entgegen und schafft zudem noch die Möglichkeit bei in etwa gleichbleibender Trittfestigkeit das Ziegelgewicht zu reduzieren.

Die Kassettenrippe kann in Zusammenarbeit mit den Längsrippen dazu dienen, das bei Eindeckung über den Kopfrand laufende Sprühwasser am Abtropfen in das Ziegelunterdach zu hindern. Die Kassettenrippe ist wegen ihrer Querrichtung dazu geeignet, dieses Sprühwasser zu sammeln und über die Längsrippen der eigenen Fußverfalzung, beziehungsweise der Kopfverfalzung des überdeckten, fußseitig folgenden Ziegels zuzuleiten.

Die Kassettenrippe befindet sich unterseitig einer äußeren Kopffalzrippe, so ergibt sich im Längsschnitt in etwa die Form eines liegenden T-Trägers, mit den dementsprechenden günstigen Widerstandsmomenten.

In diesem Zusammenhang ist es auch von Vorteil, wenn die Kassettenrippe bündig mit dem Kopfrand ist und den unteren Teil der Kopfstirnseite des Ziegels bildet. Der Kopfrand wird damit weiter verstärkt, das Kassettenfachwerk beginnt bereits beim Kopfrand. Durch die körperliche Einstückigkeit der Längsrippen mit der Kassettenrippe ergeben sich starke Knotenpunkte, die die gewünschte Trittfestigkeit und Steifigkeit des Ziegels und des Scherbens in Ziegellängs- und -querrichtung gewährleisten.

Um die Stabilität des Scherbens über die gesamte Ziegelbreite zu erreichen, ist es günstig, wenn sich die Kassettenrippe bis in das Kopfdeckfalzeck erstreckt. Bei Eindeckung kann sich der im Kopfdeckfalzeck befindliche Teil der Kassettenrippe in eine Nut eines überdeckten Nachbarziegels legen, die sich am seitenfalzseitigen Ende der äußeren Kopffalzrippe des Nachbarziegels befindet. Hierdurch ergibt sich ein Art Auflager, das nicht nur einen körperlichen Verbund schafft, sondern auch abdichtet.

Um den Abdichteffekt aber auch das Auflager so einfach und effektiv wie möglich zu gestalten, ist es denkbar, die Nut als zum Kopfrand hin offene Ausnehmung zu gestalten.

Um eine gute Abdichtung im Vierziegeleck zu gewährleisten und die Kassettenrippe dabei auch in das Vierziegeltreffeck einzubeziehen, ist es günstig, wenn die äußere Seitenfalzrippe in einem Rippenteil auf gleichem Niveau um das Kopfseitenfalzeck herumgeführt ist und sich über dessen gesamte Breite die Nut befindet, die zum Ziegelaußenrand hin offen angeordnet ist.

Um im Bereich des Deckfalzteiles die Kopfverfalzung unterseitig zu versteifen, ist es günstig, wenn die Kassettenrippe von dem einem Plateau vorgelagerten Kopfrand des Ziegels analog zur schräg aufsteigenden Fläche der Kopffalznut über einen schrägen Rippenast mit einer Längsrippe verbunden ist, die vom Kopfbereich in Richtung der eigenen Fußverfalzung geführt ist.

Ein besonderes Augenmerk gilt dem Bereich zwischen den Aufhängerippen. Dort kann der mittlere Ast der Kassettenrippe mit einer Längsrippe körperverbunden sein, die vom Kopfbereich weg in Richtung der Fußverfalzung führt. Sowohl der mittlere Ast der Kassettenrippe als auch die Aufhängenasen ergeben fast geschlossene Rechtecke, die aufgrund ihrer körperlichen Verbindung eine gute Stabilität gewährleisten.

Um für die Abfuhr des an den Längsrippen entlanglaufenden Wassers ausreichend Platz zu haben ist es von Vorteil, wenn das unterste Niveau der Längsrippe im Bereich zwischen den Aufhängenasen einen größeren Abstand von der Dachlatte hat, als die sonstigen Auflageflächen auf der Dachlatte, beziehungsweise ein ebenfalls angeordneter Auflagehöcker.

Um das gewünschte Hohlliegen ohne Körperkontakt zu erreichen ist es weiterhin von Vorteil, wenn ausgehend von einer rechten Aufhängenase ein Auflagehöcker angeordnet ist, dessen unterstes Niveau tiefer liegt als das unterste Niveau der Längsrippe, die zwischen den Aufhängenasen hindurchgeführt ist. Zum gleichen Zweck dienen Ausnehmungen, die im Bereich der Aufhängenasen links und rechts vcn den längsverlaufenden Längsrippen vorgesehen sind.

Im Sinne der Fachwerksverknüpfung ist es auch von Vorteil, wenn wenigstens eine der Deckfalzrippen mit der Kassettenrippe verbunden ist.

Will man bei der körperlichen Verknüpfung der Kassettendecke und der Längsrippen Spannungsrisse vermeiden, so kann es von Vorteil sein, wenn die Kassettenrippen über Radien mit den Längsrippen verbunden ist, beziehungsweise die Kassettenrippe sich verbreiternd, V-förmig auf die Längsrippe hinläuft.

Ein Ausführungsbeispiel der Erfindung ist anhand einer Zeichnung beschrieben. Es zeigen:
- Figur 1: eine Draufsicht auf den erfindungsgemäßen Ziegel,
- Figur 2: eine Druntersicht auf den Ziegel von Figur 1,
- Figur 3: eine Teilstirnansicht zweier miteinander verlegter erfindungsgemäßer Falzziegel I und II, und
- Figur 4: eine Draufsicht auf das sich ergebende Vierziegeltreffeck mit den Ziegeln I, II und III.

Die erfindungsgemäße Flachdachpfanne verfügt über einen Kopffalzteil 2, einen Deckfalzteil 3, einen Fußfalzteil 4, einen Seitenfalzteil 5 und ein Mittelfeld 6. Ohne die Erfindung auf einen Falzziegeltyp festlegen zu wollen, zeigt die Zeichnung eine Flachdachpfanne mit einer einfachen Kopf- und Fußverfalzung, sowie einer doppelten Seitenverfalzung. Bei der Eindekkung ergibt sich eine horizontale Kopf- und Seitentrennfuge.

Die Kopfverfalzung zeigt eine äußere Kopffalzrippe 213, die sich im wesentlichen in gleicher Höhe vom Kopfseitenfalzeck 28 bis zu einem Eckausschnitt 295 des Kopfdeckfalzecks erstreckt. Als kopfseitiger Abschluß zum Seitenfalzteil 5 verfügt sie im Kopfseitenfalzeck 28 über ein erhöhtes Rippenteil 282, das sich in etwa in gleicher Höhe herüberzieht bis zu dem Beginn der äußeren Seitenfalzrippe 513.

Kopfseitig ist die äußere Kopffalzrippe 217 im Bereich des erhöhten Rippenteils 282 mit einer Nut 281 versehen, die als zum Kopfrand hin offene Ausnehmung ausgebildet ist. Die Nut 281 hat die gleiche Höhe wie die Rippe 213.

Zwischen der äußeren Kopffalzrippe 213 und einer inneren Kopffalzrippe 217 befindet sich eine Kopffalznut 214, die relativ breit gehalten ist, um einen möglichst großen Kopfspielraum beim Verlegen der Flachdachpfanne zu erzielen. Sie ist zum Seitenfalzteil hin durch eine Verbindungsrippe 284 begrenzt, die sich von der äußeren Kopffalzrippe 213 zur inneren Kopffalzrippe 217 erstreckt.

In Richtung auf das Kopfdeckfalzeck 29 schließt sich an die ebene Kopffalznut 214 eine schräg aufsteigende Fläche 2144 an, die zu einem Plateau 292 führt, das direkt an den Eckausschnitt 295 im Kopfdeckfalzeck führt. Die Schräge der aufsteigenden Fläche 2144 entspricht in etwa dem Höhensprung zwischen dem Ziegelmittelfeld und der Wölbung des Deckfalzteiles. Diesem Höhensprung folgen sowohl die äußere Kopffalzrippe 213 als auch die innere Kopffalzrippe 217.

Im Bereich der Abschrägung 2144 verbreitert sich die Kopffalznut, da die innere Kopffalzrippe 217 dort einen leicht schrägen Versatz in Fußrichtung aufzeigt.

Der Eckausschnitt 295 wird einerseits vom Plateau 292, andererseits von der Stirnseite 299 des Deckfalzteiles begrenzt.

Das Seitenfalzteil 5 umfaßt eine äußere Seitenfalzrippe 513, eine äußere Seitenfalznut 514, eine mittlere Seitenfalzrippe 515, eine innere Seitenfalznut 516, sowie eine innere Seitenfalzrippe 517.

Im Fußbereich mündet die äußere Seitenfalznut 514 über eine Wasserweiche in die innere Seitenfalznut 516, so daß sie fußseitig einen gemeinsamen Ausfluß im Bereich des Fußseitenfalzecks 48 haben.

Die Figur 2 zeigt die Ziegelrückseite. Am Kopfrand 212 ist über die gesamte Breite des Ziegels eine Kassettenrippe 226 angeordnet, die sich in Querrichtung des Ziegel erstreckt und bündig mit dem Kopfrand ist, so daß sie einen unteren Teil der Kopfstirnseite des Ziegels bildet.

Die Kassettenrippe 226 ist im vorliegenden Fall bedingt durch die Ziegelgestalt in mehrere Äste aufgeteilt, wobei jeder Ast in Verbindung steht mit einer Längsrippe, die sich im wesentlichen über die Ziegellängsrichtung bis hin zur Fußverfalzung 4 erstreckt und dort in eine der beiden Fußfalzrippen mündet. Das Einmünden kann entweder direkt dadurch geschehen, daß die entsprechende Rippe auf eine der Fußfalzrippen auftrifft, oder indirekt dadurch, daß die Längsrippe in eine andere Längsrippe mündet und sie auf diese Weise mit der Fußverfalzung in Leitungsverbindung steht.

Der dem Kopfdeckfalzeckausschnitt 295 zugeordnete Ast der Kassettenrippe 226 ist über einen Rippenast 2261 mit einer Längsrippe 2262 verbunden, die unterhalb des Kopfbereiches in Richtung auf das Ziegelmittelfeld gerichtet ist und dort schräg in eine Stützrippe 623 mündet, die zur Fußverfalzung hin führt. Die Längsrippe 2262 ist um eine rechte Aufhängenase 221 herumgeführt.

Im mittleren Bereich des Kopfrandes 212 befindet sich ein weiterer Ast der Kassettenrippe 226, der zu beiden Seiten an Stapelhöckern 222 mündet, die von der linken und rechten Aufhängenase 221 zum Kopfrand 212 geführt sind und im Niveau etwas niedriger gehalten sind, als die Aufhängenasen.

Zur Ableitung des von der Kassettenrippe 226 aufgenommenen Wassers steht diese Rippe in Leitungsverbindung mit einer Längsrippe 225, die sich in Richtung auf den Fußbereich über das Ziegelmittelfeld erstreckt und über eine schräge Einleitung 2251 in der Stützrippe 623 mündet.

Im Bereich der linken Aufhängenase 221 beginnt eine weitere Stützrippe 621, die sich vom Kopf- bis zum Fußbereich erstreckt und an der inneren Fußfalzrippe 425 endet.

Im Kopf-Seitenfalzeck 28 befindet sich der letzte Ast der Kassettenrippe 226. Sie ist in gleicher Höhe mit einer Längsrippe 521 verbunden, die zugleich die Seitenrandrippe des Ziegels bildet. Die Längsrippe ist somit am Ziegelrand entlanggeführt und zwar bis zu einem oberen Eckausschnitt 487 im Fußseitenfalzeck. Dort biegt sie über eine schräge Rippe 5211 in Richtung auf das Ziegelmittelfeld ab und mündet in die bereits angesprochene Stützrippe 621. Die Längsrippe 521 ist somit auch indirekt mit der Fußverfalzung verbunden. Die Rippe 5211 ist unterhalb des Seitenfalzteiles zwishen einem Stapelhöcker 522 und einer Absenkung 482 hindurchgeführt.

Bei der Eindeckung hat das unterste Niveau der längsverlaufenden Längsrippe 225 im Bereich zwischen Aufhängenasen 221 einen größeren Abstand von der Dachlatte als die sonstigen Auflagenflächen auf der Dachlatte, beziehungsweise der ebenfalls dort angeordnete Auflagehöcker 224.

Ausgehend von der linken Aufhängenase 221 ist ein Auflagehöcker 224 angeordnet, dessen unterstes Niveau tiefer liegt als das unterste Niveau der längsverlaufenden Längsrippe 225, die zwischen den Aufhängenasen 221 hindurchgeführt ist. Zwischen diesen Aufhängenasen sind links und rechts von der längsverlaufenden Längsrippe 225 Ausnehmungen 2252 vorgesehen. Die Kassettenrippe 226 und die Längsrippe 521 bilden im Kopfseitenfalzeck 28 miteinander einen rechten Winkel, sie begrenzen an zwei Seiten eine Ausnehmung 287, die sich unterhalb der Kopfverfalzung befindet. Auf der anderen Seite wird sie umgrenzt von einem bereits angesprochenen Stapelhöcker 222, einer Aufhängenase 221 und einem Auflagehöcker 224, dessen unterstes Niveau tiefer liegt als das Niveau der äußeren Längsrippe 521.

Das unterste Niveau der Längsrippe 2262 ist höher als das Niveau der Auflage auf der Dachlatte der rechten Aufhängenase 221. Vom Kopfbereich erstreckt sich zum Fußbereich eine innere Deckfalzrippe 327, die über eine Auslenkung 321 vorzugsweise im Winkel von 30° Grad (gerechnet zur Ziegelaußenseite) in eine Fortsetzungsrippe 3272 einmündet, die wiederum höhengleich übergeht in die innere Fußfalzrippe 425. Auf die Kassettenrippe 226 und die Rippe 2261 folgt im Bereich des Kopfdeckfalzecks 29 in Richtung auf die Ziegelmitte hin eine Ausnehmung 297.

### Nun zu Figur 3.

Ziegel II legt sich mit seinem Deckfalzteil bei Eindeckung auf den Seitenfalzteil des Ziegels I. Das deckfalzseitige Ende der Kassettenrippe 226 befindet sich gegenüber dem Rest der Kassettenrippe auf einem erhöhten Niveau und zwar abhängig von der Schräge der aufsteigenden Flache 2144, die auch die Schräge der Ableitungsrippe 2261 bestimmt. Dieser Randast der Kassettenrippe 226 legt sich in die Nut 281 der Kopfverfalzung des Ziegels I ein und verbessert damit die Dichtigkeit im Vierziegeleck.

Soweit dennoch Flugwasser bei traufseitigem Wind in das Vierziegeleck eingetragen wird, dient dieser Teil der Kassettenrippe 226 als "Einspeisstelle". Das Wasser wird dort aufgenommen und über den schrägen Rippenast 2261 nach unten zur Längsrippe 2262 geführt.

Dieser Vorgang ist auch in Figur 4 zu erkennen. Mit dem Pfeil W ist die Windrichtung angedeutet, mit der schlimmstenfalls ein Luft-Wassergemisch in das Vierziegeleck von der Richtung des Ziegels I eingetragen wird. Das Gemisch versucht die Kopfverfalzung des Ziegels I zu überwinden und gelangt bejahendenfalls in das dargelegte Vierziegeltreffeck. Die Rippen 283 und 284 versuchen den Eintrag zu verhindern, das gleiche die Rippe 5154 am Ausfluß der inneren Seitenfalznut 516. Die Kassettenrippe 226 sammelt am Kopfrand 212 gesammeltes Wasser auf und leitet es über die Ziegelrückseite in die eigene Fußverfalzung des Ziegels, worauf dieses Sammelwasser in die Kopfverfalzung des fußseitig folgenden Ziegels abtropft.

Gerade in Hinblick auf die erwünschte Stabilität im Kopfbereich ist es vorteilhaft, wenn die Kassettenrippe im Bereich des Deckfalzteiles mit wenigstens einer, insbesondere der inneren Deckfalzrippe 327 einstückig verbunden ist. Dies bedeutet eine beachtliche Verstärkung der Bruchfestigkeit in diesem Bereich. Hierdurch ergibt sich eine meanderartige Verknüpfung wenigstens einer der Deckfalzrippen mit der Kassettenrippe 226. Um bei einer derartigen Ausführungsform das Eindecken noch zu ermöglichen, ist es allerdings notwendig, im Kopfseitenfalzeck 28 eine die Durchführung der Deckfalzrippe, beziehungsweise der Deckfalzrippen ermöglichende Ausklinkung vorzusehen. Diese Ausklinkung erstreckt sich dann vom Kopfende 2 fußwärts und ist etwas länger bemessen als die meanderartige Verbindung der Deckfalzrippe oder der Deckfalzrippen mit der Kassettenrippe 226, um die Eindeckung zu ermöglichen. Sie erstreckt sich damit zwangsweise in des Plateau 5133 der äußeren Seitenfalzrippe 513 und kann noch eine weitere, fußwärts gerichtete Ausklinkung der Seitenfalzrippe 513 mit sich führen, die in etwa mit der Tiefe der gesamten Kopfverfalzung am Ziegelrand entlang gerichtet ist.

## Patentansprüche

1. Falzziegel (1) mit wenigstens einer Kopf- und einer Fußverfalzung, (2,4) wobei in letztere an der Ziegelunterseite in Ziegellängsrichtung verlaufende Längsrippen (621, 623, 225, 521) münden, die teilweise am Ziegelkopf beginnen, wobei weiterhin an der Ziegelunterseite, unterseitig einer äußeren Kopffalzrippe (213) der Kopfverfalzung (2), in Querrichtung eine Kassettenrippe (226) vorhanden ist, die sich im wesentlichen über die Breite des Falzziegels (1) erstreckt und zur Bildung eines unterseitigen Kassettengefaches einstückig mit den in Ziegellängsrichtung verlaufenden Rippen (521, 621, 623, 225) verbunden ist,
**dadurch gekennzeichnet,**
**daß** die Kassettenrippe (226) sich bei der Eindeckung in eine Nut (281) eines überdeckten Nachbarziegels legt, die sich am seitenfalzseitigen Ende der äußeren Kopffalzrippe (213) des Nachbarziegels befindet.

2. Falzziegel nach Anspruch 1,
**dadurch gekennzeichnet,**
**daß** die Nut (281) als zum Kopfrand (212) offene Ausnehmung ausgebildet ist.

3. Falzziegel nach einem der vorherigen Ansprüche,
**dadurch gekennzeichnet,**
**daß** die äußere Seitenfalzrippe (513) in einem Rippenteil (282) auf gleichem Niveau um das Kopfseitenfalzeck (28) herumgeführt ist und daß sich über dessen gesamte Breite die Nut (281) befindet, die zum Ziegelaußenrand hin angeordnet ist.

4. Falzziegel nach einem der vorherigen Ansprüche, bei dem die Kopffalznut (214) über eine schräg aufsteigende Fläche (2144) mit einem Plateau (292) im Kopfdeckfalzeck (29) verbunden ist,
**dadurch gekennzeichnet,**
**daß** die Kassettenrippe (226) von dem einem Plateau (292) vorgelagerten Kopfrand (212) des Ziegels analog zur schräg aufsteigenden Fläche (2144) der Kopffalznut (214) über einen schrägen Rippenast (2261) mit einer Längsrippe (2262) verbunden ist.

5. Falzziegel mit zwei Stapelhöckern (221) im Kopfbereich nach einem der vorherigen Ansprüche,
**dadurch gekennzeichnet,**
**daß** im Kopfbereich auf der Ziegelrückseite zwischen den Stapelhöckern (222) ein mittlerer Ast der Kassettenrippe (226) vorhanden ist, der mit einer Längsrippe (225) körperverbunden ist, die vom Kopfbereich weg bis in Richtung der Fußverfalzung (4) führt.

6. Falzziegel nach einem der vorherigen Ansprüche,
**dadurch gekennzeichnet,**
**daß** im Kopfseitenfalzeck (28) im Kopfbereich der Ziegelrückseite ein weiterer Ast der Kassettenrippe (226) vorhanden ist, der vornehmlich am seitenfalzseitigen Randbereich über eine Längsrippe (521) mit der Fußverfalzung körperverbunden ist, wobei diese Rippe (521) zugleich die äußere Seitenrandrippe des Ziegels bildet.

7. Falzziegel nach einem der vorherigen Ansprüche,
**dadurch gekennzeichnet,**
**daß** das unterste Niveau der Längsrippe (225) im Bereich zwischen den Aufhängenasen (221) einen größeren Abstand von der Dachlatte hat, als die sonstigen Auflageflächen auf der Dachlatte, beziehungsweise ein ebenfalls angeordneter Auflagehöcker (224).

8. Falzziegel nach einem der vorherigen Ansprüche,
**dadurch gekennzeichnet,**
**daß** ausgehend von einer linken Aufhängenase (221) ein Auflagehöcker (224) angeordnet ist, dessen unterstes Niveau tiefer liegt als das unterste Niveau der Längsrippe (225), die zwischen den Aufhängenasen hindurch geführt ist.

9. Falzziegel nach einem der vorherigen Ansprüche,
**dadurch gekennzeichnet,**
**daß** im Bereich der Aufhängenasen (221) links und rechts von der längs verlaufenden Längsrippe (225) Ausnehmungen (2252) vorgesehen sind.

10. Falzziegel nach einem der vorhergehenden Ansprüche,
**dadurch gekennzeichnet,**
**daß** die Kassettenrippe (226) im Bereich des Deckfalzteiles mit wenigstens einer, insbesondere der inneren Deckfalzrippe (327) einstückig verbunden ist.

## Claims

1. Interlocking roofing tile (1) having at least one interlocking head rebate area and interlocking side rebate area (2, 4), it being the case that, on the underside of the tile, longitudinal ribs (621, 623, 225, 521) which run in the longitudinal direction of the tile, and begin in part at the tile head, open out into said rebate area, and it also being the case that provided in the transverse direction on the underside of the tile, on the underside of an outer interlocking head rib (213) of the interlocking head rebate area (2), is a module rib (226) which extends essentially over the width of the interlocking roofing tile (1) and, for the purpose of forming module partitioning on the underside, is connected integrally to the ribs (521, 621, 623, 225), which run in the longitudinal direction of the tile, **characterized in that**, when the roofing is placed in position, the module rib (226) fits into a groove (281) of an overlapped adjacent tile, said groove being located at the interlocking-side-rebate end of the outer interlocking head rib (213) of the adjacent tile.

2. Interlocking roofing tile according to Claim 1, **characterized in that** the groove (281) is defined as a recess which is open in the direction of the head border (212).

3. Interlocking roofing tile according to one of the preceding claims, **characterized in that** the outer interlocking side rib (513), in a rib part (282), is routed around the interlocking head/side corner (28) at the same level, and **in that** the groove (281), which is arranged in the direction of the outer border of the tile, is present over the entire width.

4. Interlocking roofing tile according to one of the preceding claims in which the interlocking head groove (214) is connected to a plateau (292) in the interlocking head/cover corner (29) via an obliquely upwardly sloping surface (2144), **characterized in that** the module rib (226), from the head border (212) of the tile, said border being arranged in front of a plateau (292), is connected, analogously to the obliquely upwardly sloping surface (2144) of the interlocking head (214), to a longitudinal rib (2262) via an oblique rib branch (2261).

5. Interlocking roofing tile having two stacking humps (221) in the head region according to one of the preceding claims, **characterized in that** a central branch of the module rib (226) is provided in the head region of the rear side of the tile, between the stacking humps (222), the body of said branch being connected to a longitudinal rib (225) which leads away from the head region in the direction of the interlocking foot rebate area (4).

6. Interlocking roofing tile according to one of the preceding claims, **characterized in that** a further branch of the module rib (226) is provided in the head region of the rear side of the tile, in the interlocking head/side corner (28), the body of said branch being connected in particular on the interlocking-side-rebate border region, via a longitudinal rib (521), to the interlocking foot rebate area, and this rib (521) forms, at the same time, the outer side-border rib of the tile.

7. Interlocking roofing tile according to one of the preceding claims, **characterized in that** the lowest level of the longitudinal rib (225), in the region between the suspension lugs (221), is spaced apart from the roof batten by a larger distance than the rest of the bearing surfaces on the roof batten or a bearing hump (224) which is likewise provided.

8. Interlocking roofing tile according to one of the preceding claims, **characterized in that** extending from a left-hand suspension lug (221) is a bearing hump (224) of which the lowest level is lower than the lowest level of the longitudinal rib (225), which is routed through between the suspension lugs.

9. Interlocking roofing tile according to one of the preceding claims, **characterized in that** recesses (2252) are provided in the region of the suspension lugs (221), to the left and right of the longitudinally running longitudinal rib (225).

10. Interlocking roofing tile according to one of the preceding claims, **characterized in that** the module rib (226), in the region of the interlocking cover part, is connected integrally to at least one interlocking cover rib, in particular the inner interlocking cover rib (327).

## Revendications

1. Tuile mécanique à emboîtement (1) comportant au moins un emboîtement de tête (2) et un emboîtement de pied (4), des nervures longitudinales (621, 623, 225, 521) débouchant dans ce dernier sur la face inférieure de la tuile, en direction longitudinale de la tuile, lesdites nervures commençant en partie au niveau de la tête de la tuile, et sur la face inférieure de la tuile, sur la face inférieure d'une nervure extérieure (213) de l'emboîtement de tête (2), une nervure en caisson (226) est en outre située en direction transversale, laquelle s'étend sensiblement sur la largeur de la tuile à emboîtement et est reliée d'une seule pièce avec les nervures (521, 621, 623, 225) s'étendant en direction longitudinale de la tuile, pour former une case de caisson sur la face inférieure, **caractérisée en ce que** lors de la pose, la nervure en caisson (226) vient se placer dans une rainure (281) d'une tuile voisine recouverte qui se trouve à l'extrémité du côté d'emboîtement latéral de la nervure extérieure d'emboîtement de tête (213) de la tuile voisine.

2. Tuile mécanique à emboîtement selon la revendication 1, **caractérisée en ce que** la rainure (281) est réalisée sous forme d'évidement ouvert vers le bord de tête (212).

3. Tuile mécanique à emboîtement selon l'une quelconque des revendications précédentes, **caractérisée en ce que** la nervure extérieure d'emboîtement-latéral (513) est guidée dans une partie de nervure (282) au même niveau autour du coin d'emboîtement latéral de tête (28), et **en ce que** sur toute sa largeur, se trouve la rainure (281) qui est agencée jusqu'au bord extérieur de la tuile.

4. Tuile mécanique à emboîtement selon l'une quelconque des revendications précédentes, dans laquelle la rainure d'emboîtement de tête (214) est reliée à un plateau (292) dans le coin d'emboîtement de couverture de tête (29) via une surface (2144) en pente montante **caractérisée en ce que** la nervure en caisson (226) est reliée à une nervure longitudinale (2262) via une branche de nervure (2261) oblique, depuis le bord de tête (212) de la tuile, situé devant un plateau (292), de manière analogue à la surface (2144) en pente montante de la rainure d'emboîtement de tête (214).

5. Tuile mécanique à emboîtement comportant deux bosses d'empilage (221) dans la région de tête, selon l'une quelconque des revendications précédentes, **caractérisée en ce que** dans la région de tête, une branche médiane de la nervure en caisson (226) se trouve sur la face postérieure de la tuile entre les bosses d'empilage (222), ladite branche médiane étant reliée physiquement à une nervure longitudinale (225) qui mène depuis la région de tête en éloignement en direction de l'emboîtement de pied (4).

6. Tuile mécanique à emboîtement selon l'une quelconque des revendications précédentes, **caractérisée en ce que** dans le coin d'emboîtement latéral de tête (28), une autre branche de la nervure en caisson (226) se trouve dans la région de tête de la face postérieure de la tuile, ladite autre branche étant sensiblement reliée physiquement sur la zone de bord côté emboîtement latéral avec l'emboîtement de pied via une nervure longitudinale (521), cette nervure (521) formant simultanément la nervure extérieure de bord latéral de la tuile.

7. Tuile mécanique à emboîtement selon l'une quelconque des revendications précédentes, **caractérisée en ce que** le niveau le plus inférieur de la nervure longitudinale (225) présente, dans la zone située entre les ergots d'accrochage (221), un écartement plus grand par rapport à la latte de toit que les autres surfaces d'appui sur la latte de toit, ou sur une bosse d'appui (224) également agencée.

8. Tuile mécanique à emboîtement selon l'une quelconque des revendications précédentes, **caractérisée en ce que**, partant d'un ergot d'accrochage (221) gauche, est agencée une bosse d'appui (224) dont le niveau le plus inférieur est plus bas que le niveau le plus inférieur de la nervure longitudinale (225) qui est guidée entre les ergots d'accrochage.

9. Tuile mécanique à emboîtement selon l'une quelconque des revendications précédentes, **caractérisée en ce que** dans la région des ergots d'accrochage (221), il est prévu des évidements (2252) à gauche et à droite de la nervure longitudinale (225) s'étendant en longueur.

10. Tuile mécanique à emboîtement selon l'une quelconque des revendications précédentes, **caractérisée en ce que** dans la région de la partie d'emboîtement de couverture, la nervure en caisson (226) est reliée d'une seule pièce avec au moins une nervure d'emboîtement de couverture, en particulier avec la nervure intérieure d'emboîtement de couverture (327).
